# EUROPÄISCHE PATENTSCHRIFT

(11) **EP 0 831 232 B1**
(45) Veröffentlichungstag und Bekanntmachung des Hinweises auf die Patenterteilung: **05.03.2003**
(21) Anmeldenummer: 97114968.7
(22) Anmeldetag: 29.08.1997
(51) Int. Cl.: F04C 2/14, F04C 2/10

(54) **Zahnradpumpe**
Gear pump
Pompe à engrenages

(30) Priorität: 19.09.1996 DE 19638332
(43) Veröffentlichungstag der Anmeldung: 25.03.1998
(73) Patentinhaber: ROBERT BOSCH GMBH, 70442 Stuttgart (DE)
(72) Erfinder: Bodzak, Stanislaw, Dr., 5061 Elsbethen (AT); Mayer, Hanspeter, 5400 Hallein (AT)

(56) Entgegenhaltungen:
- DE-A- 3 033 755
- DE-A- 19 942 221
- DE-C- 589 418
- DE-U- 1 821 554
- DE-U- 8 315 309
- DE-U- 29 811 438
- FR-A- 1 299 342

## Beschreibung

Die Erfindung betrifft eine Förderpumpe nach der Gattung des Anspruchs 1.

Eine solche Förderpumpe ist durch die FR-A-1 299 342 bekannt. Diese Förderpumpe weist ein in einer Pumpkammer rotierend angetriebenes Paar miteinander kämmender Zahnräder auf, die ein Fördermedium aus einem mit einem Vorratstank verbundenen Ansaugraum entlang einem zwischen der Stirnfläche der Zahnräder und der Umfangswand der Pumpkammer gebildeten Förderkanal in einen Druckraum fördern. Die Zahnräder sind jeweils auf einem in das Gehäuse ragenden, einteilig mit dem Gehäuse ausgebildeten Gehäusezapfen gelagert. Ein erster Gehäusezapfen weist dabei eine axiale Durchgangsbohrung auf, in die eine Antriebswelle hineinragt. Die Antriebswelle ragt an ihrem gehäuseinneren Ende aus dem Gehäusezapfen heraus und ist mittels eines Koppelglieds in Form eines Keils mit einem ersten auf dem ersten Gehäusezapfen gelagerten Zahnrad drehschlüssig verbunden. Die Antriebswelle kann dabei formschlüssig über die Keilverbindung mit dem ersten Zahnrad verbunden sein. Da das erste Zahnrad auf dem ersten Gehäusezapfen gelagert ist und durch dessen Verbindung mit der Antriebswelle das Drehmoment direkt auf dieses übertragen wird können sich Probleme mit der Lagerung und dem Antrieb des ersten Zahnrads aufgrund von Fertigungstoleranzen ergeben.

### Vorteile der Erfindung

Die erfindungsgemäße Förderpumpe mit den Merkmalen gemäß Anspruch 1 hat demgegenüber den Vorteil, daß die Übertragung des Drehmoments von der Antriebswelle auf das erste Zahnrad durch das als Kupplungsscheibe ausgebildete Koppelglied erfolgt, das einen Ausgleich von Fertigungstoleranzen ermöglicht.

Besonders vorteilhaft ist es zudem das Koppelglied aus elastischem Material auszubilden und so eine Übertragung von Schwingungen und Stößen zu vermeiden, sowie eine bestimmte Flexibilität der Verbindung zu erzielen.
Das in das Zahnrad eingepreßte Koppelglied weist dabei vorzugsweise eine zentrale Ausnehmung auf, in die ein entsprechend geformter, axial von der Antriebswelle vorstehender Formzapfen eingreift.
Das auf die Antriebswelle aufgepreßte Koppelglied weist vorzugsweise drei radial vorstehende Anformungen (Zapfen) am Umfang auf, die mit geringem Spiel in entsprechende Ausnehmungen im Zahnradinnendurchmesser eingreifen.
Ein weiterer Vorteil der Lagerung der Zahnräder auf nach innen kragenden Gehäusezapfen ist die Möglichkeit einer verbesserten Lagerschmierung. Dazu sind an den Gehäuse-Lagerzapfen Anflachungen oder Ausnehmungen, z.B. in Form einer Rundnut vorgesehen, in denen sich das Schmiermittel (vorzugsweise Kraftstoff) sammeln kann und dann leichter in das Gleitlager gelangt, wobei diese Anflachungen vorzugsweise auf der druckabgewandten Seite (Ansaugseite) der Gehäusezapfen angeordnet sind. Eine radiale Bohrung im Zahnrad, die vom Zahnfuß zwischen zwei Zähnen ausgehend in die Innenwandfläche mündet, verbessert zudem das Eindringen des Schmiermittels in das Gleitlager, da die Bohrung bei jeder Zahnradumdrehung die Druckzone (Druckraum) durchfährt, so daß das Schmiermittel aktiv in das Gleitlager gepreßt wird.
Dabei ist die Verwendung der erfindungsgemäßen Förderpumpe als Kraftstoff-Förderpumpe zur Förderung von Kraftstoff aus einem Vorratstank zu einer Kraftstoffeinspritzpumpe einer Brennkraftmaschine besonders geeignet, kann aber auch zum Fördern anderer flüssiger Medien verwendet werden.
Weitere Vorteile und vorteilhafte Ausgestaltungen des Gegenstandes der Erfindung sind der Beschreibung, der Zeichnung und den Ansprüchen entnehmbar.

### Zeichnung

Vier Ausführungsbeispiele der erfindungsgemäßen Förderpumpe sind in der Zeichnung dargestellt und werden in der folgenden Beschreibung näher erläutert.
Es zeigen die Figur 1 eine Ansicht auf die geschlossene Deckelseite der Förderpumpe mit der Darstellung der Lage der Zahnräder und der Ein- und Auslaßöffnungen, die Figur 2 eine Schnittdarstellung des ersten Ausführungsbeispiels der gegenüber der Figur 1 um 90° gedrehten Förderpumpe, bei dem das Koppelglied auf die Antriebswelle aufgepreßt ist, die Figur 3 eine Einzelteildarstellung des ersten Zahnrades aus der Figur 2 in einer ersten Ansicht, die Figur 4 das Zahnrad der Figur 3 in einer zweiten geschnittenen Darstellung, die Figur 5 eine Einzelteildarstellung des Koppelgliedes aus der Figur 2, die Figur 6 ein zweites Ausführungsbeispiel der Förderpumpe, bei dem das Koppelglied in die Innenwand des Zahnrades eingepreßt ist, die Figur 7 eine Einzelteildarstellung des Koppelgliedes aus der Figur 6, die Figur 8 einen vergrößerten Ausschnitt aus den Zahnrädern der Figuren 2 und 6 mit Darstellung der Radialbohrung, die Figur 9 ein drittes Ausführungsbeispiel in einer vereinfachten Ausschnittdarstellung im Bereich der Verbindung ZahnradZahnrad/Gehäuselagerzapfen, bei dem am Gehäusezapfen ein Anschliff vorgesehen ist und die Figur 10 ein viertes Ausführungsbeispiel analog zur Darstellung der Figur 9, bei dem am Gehäusezapfen eine Rundnut eingearbeitet ist.

### Beschreibung der Ausführungsbeispiele

Die in den Figuren 1 bis 10 in verschiedenen Ausschnitten und Ansichten dargestellte erfindungsgemäße Förderpumpe ist in eine nicht dargestellte Förderleitung von einem Vorratstank zu einer Kraftstoffeinspritzpumpe für Brennkraftmaschinen eingesetzt.
Dabei weist das in den Figuren 1 und 2 dargestellte erste Ausführungsbeispiel der Förderpumpe in ihrem Gehäuse 1 eine Pumpkammer 3 auf, in der ein rotierend angetriebenes Paar miteinander kämmender Zahnräder angeordnet ist.
Ein erstes im Ausführungsbeispiel untenliegendes Zahnrad 5 wird dabei mittels eines nicht genauer dargestellten externen Antriebselementes 7 rotierend angetrieben und überträgt diese Drehbewegung über eine Stirnverzahnung auf ein, mit dem ersten Zahnrad 5 kämmendes zweites Zahnrad 9. Die Zahnräder 5, 9 teilen dabei die Pumpkammer 3 durch ihren Zahneingriff in zwei Teilbereiche, von denen ein erster Teilbereich einen Ansaugraum 11 und ein zweiter Teil einen Druckraum 13 bilden.
Der Ansaugraum 11 ist dabei über je einen zwischen den Zahnnuten an den Stirnflächen des ersten und zweiten Zahnrades 5, 9 und der oberen und unteren Umfangswand der Pumpkammer 3 gebildeten Förderkanal 15 mit dem Druckraum 13 verbunden. Zudem weisen der Ansaugraum 11 und der Druckraum 13 jeweils eine Anschlußöffnung in der Wand des Pumpengehäuses 1 auf, über die der Ansaugraum 11 mit einer nicht dargestellten Ansaugleitung vom Vorratstank und der Druckraum 13 mit einer ebenfalls nicht dargestellten Förderleitung zum Saugraum der Kraftstoffeinspritzpumpe verbunden ist. Dabei bildet die Anschlußöffnung in den Ansaugraum 11 eine Einlaßöffnung 17 und die Anschlußöffnung in den Druckraum 13 eine Auslaßöffnung 19, die in einem, die Pumpkammer 3 verschließenden Gehäusedeckel 21 angeordnet sind.
Die Zahnräder 5, 9 sind auf in das Innere des Pumpengehäuses 1 ragenden Gehäusezapfen gelagert, die einteilig mit dem Pumpengehäuse 1 ausgebildet sind. Dabei bildet ein erster untenliegender Gehäusezapfen 23 einen das erste Zahnrad 5 aufnehmenden Lagerzapfen und ein zweiter obenliegender Gehäusezapfen 25 einen das zweite Zahnrad 9 aufnehmenden Lagerzapfen.
Der erste Gehäusezapfen 23 weist eine axiale Durchgangsbohrung 27 auf, in der eine Antriebswelle 29 geführt ist, die an ihrem dem Gehäusedeckel 21 abgewandten Ende drehschlüssig mit dem Antriebselement 7 verbunden ist. An ihrem dem Antriebselement 7 fernen Ende ragt die Antriebswelle 29 aus der Bohrung 27 des ersten Gehäusezapfens 23 in ein Koppelglied 31 zum ersten Zahnrad 5, über das die Drehbewegung der Antriebswelle 29 auf das Zahnrad 5 übertragen wird.
Dabei ist dieses in der Figur 5 näher dargestellte Koppelglied im ersten Ausführungsbeispiel als Kupplungsscheibe 31 ausgebildet, die mit ihrer radialen Innenwand auf die Antriebswelle 29 aufgepreßt ist und die an ihrem Außenumfang vorzugsweise drei radial vorstehende Anformungen 33 aufweist. Mit diesen Anformungen 33 ragt die Kupplungsscheibe in entsprechende Ausnehmungen 35 an der Innenwandfläche des in den Figuren 3 und 4 vergrößert dargestellten ersten Zahnrades 5 und stellt so eine formschlüssige Verbindung zwischen der Kupplungsscheibe 31 und dem ersten Zahnrad 5 her.
Das in den Figuren 6 und 7 dargestellte zweite Ausführungsbeispiel unterscheidet sich zum ersten Ausführungsbeispiel in der Art des Kopppelgliedes zwischen der Antriebswelle 29 und dem ersten Zahnrad 5.
Dabei ist die in der Figur 7 vergrößert dargestellte Kupplungsscheibe 231 nunmehr mit ihrer Außenumfangswand in den Innenwanddurchmesser des ersten Zahnrades 5 an dessen deckelseitigem Ende eingepreßt. Die Kupplungsscheibe 231 besteht dabei aus einem Metall-, vorzugsweise Stahlring 41, in dessen Inneres ein scheibenförmiges Elastomerteil 37 eingepreßt ist. In diesem Elastomerteil 37 ist eine vorzugsweise vierkantförmige Ausnehmung 39 eingearbeitet, in die ein entsprechend geformter, axial von der Antriebswelle 29 vorstehender Zapfen 43 hineinragt und so eine formschlüssige Verbindung zwischen der Kupplungsscheibe 231 und der Antriebswelle 29 herstellt.
Die Schmierung der Lagerstellen der Zahnräder 5, 9 auf den Gehäusezapfen 23, 25 erfolgt durch das Fördermedium, wozu, wie in den Figuren 6 und 8 dargestellt, eine radiale Bohrung 51 in beiden Zahnrädern 5, 9 vorgesehen ist, die sich ausgehend vom Zahnfuß 53 zwischen zwei benachbarten Zähnen der Zahnräder 5, 9 bis an die Innendwand 55 der Zahnräder 5, 9 erstreckt und so die Gleitlagerstellen 57 mit Schmierstoff versorgt.
Um die Schmierung an den Gleitlagerstellen 57 weiter zu verbessern, ist bei dem in der Figur 9 in einem Ausschnitt dargestellten dritten Ausführungsbeispiel zudem eine Anflachung 61 am Gehäusezapfen 25 vorgesehen, die an der dem Druckraum 13 der Förderpumpe abgewandten Seite des Gehäusezapfens 25 angeordnet ist und in der sich das Schmiermittel sammeln kann.
Die Figur 10 zeigt ein viertes Ausführungsbeispiel analog zur Figur 9, bei dem an Stelle der Anflachung 61 eine rundnutförmige Ausnehmung 63 an der druckraumabgewandten Seite des Gehäuselagerzapfens 25 angeordnet ist, in der sich das Schmiermittel sammel kann.
Der als Hohlachse ausgebildeten ersten Gehäusezapfen 23 weist dabei in nicht näher dargestellter Weise analog zu den Figuren 9 und 10 ebenfalls eine Anflachung 61 oder Ausnehmung 63 auf seiner Saugraumseite 11 auf.

Die erfindungsgemäße Förderpumpe arbeitet in folgender Weise. Im Betrieb der Förderpumpe wird die Antriebswelle 29 vorzugsweise proportional zur Drehzahl einer zu versorgenden Brennkraftmaschine rotierend angetrieben. Die Antriebswelle 29 überträgt die Drehbewegung über das Koppelglied 31, (Kupplungsscheibe 231) auf das erste Zahnrad 5, das seinerseits das zweite mit ihm kämmende Zahnrad 9 rotierend antreibt. Durch die Drehbewegungen der miteinander kämmenden Zahnräder 5, 9 wird das Fördermedium, vorzugsweise Kraftstoff aus dem Ansaugraum 11 entlang der Förderkanäle 15 in den Druckraum 13 gefördert. Dabei entsteht im Ansaugraum 11 ein Unterdruck, der ausreicht, weiteren Kraftstoff über die Ansaugleitung aus dem Vorratstank anzusaugen. Der im Druckraum 13 aufgebaute Kraftstoffdruck bewirkt eine Kraftstoff-Förderung über die Auslaßöffnung 19 in die Förderleitung zur Kraftstoffeinspritzpumpe.
Dabei ist es mit der erfindungsgemäßen Lagerausbildung der Zahnräder 5, 9 möglich, die an den Zahnrädern 5, 9 angreifenden Querkräfte direkt in das Gehäuse 1 der Förderpumpe einzuleiten, so daß die Antriebswelle 29 lediglich das Antriebsdrehmoment übertragen muß und auf eine zusätzliche Achse zur Lagerung des zweiten getriebenen Zahnrades 9 verzichtet werden kann.

## Patentansprüche

1. Förderpumpe mit einem in einer Pumpkammer (3) rotierend angetriebenen Paar miteinander kämmender Zahnräder (5,9), die ein Fördermedium aus einem mit einem Vorratstank verbundenen Ansaugraum (11) entlang einem zwischen der Stirnfläche der Zahnräder (5,9) und der Umfangswand der Pumpkammer (3) gebildeten Förderkanal (15) in einen Druckraum (13) fördern, wobei die Zahnräder (5,9) jeweils auf einem in das Gehäuse (1) der Förderpumpe ragenden, einteilig mit dem Gehäuse (1) ausgebildeten Gehäusezapfen (23,25) gelagert sind, wobei ein erster Gehäusezapfen (23) eine axiale Durchgangsbohrung (27) aufweist, in die eine Antriebswelle (29) hineinragt, wobei die Antriebswelle (29) an ihrem gehäuseinneren Ende aus dem Gehäusezapfen (23) ragt und mittels eines Koppelgliedes drehschlüssig mit einem ersten auf dem ersten Gehäusezapfen (23) gelagerten Zahnrad (5) verbunden ist, wobei die Antriebswelle (29) formschlüssig über das Koppelglied mit dem ersten Zahnrad (5) verbunden ist, **dadurch gekennzeichnet, daß** das Koppelglied als Kupplungsscheibe (31;231) ausgebildet ist, die auf die Antriebswelle (29) aufgepreßt oder in die Innenwand des ersten Zahnrads (5) eingepreßt ist und die mit dem anderen Teil erstes Zahnrad (5) oder Antriebswelle (29) formschlüssig verbunden ist.

2. Förderpumpe nach Anspruch 1, **dadurch gekennzeichnet, daß** die Kupplungsscheibe (31) mit ihrer Innenwandfläche auf die Antriebswelle (29) aufgepreßt ist und an ihrer äußeren Umfangsfläche eine Vielzahl, vorzugsweise drei, von radial nach außen vorstehenden Anformungen (33) aufweist, die in entsprechende Ausnehmungen (35) an der Innenfläche des ersten Zahnrads (5) eingreifen.

3. Förderpumpe nach Anspruch 1, **dadurch gekennzeichnet, daß** die Kupplungsscheibe (231) mit ihrer Umfangswand in die Innenwand des ersten Zahnrads (5) eingepresst ist und eine schlitzförmige Ausnehmung (39) in ihrer Stirnwand (37) aufweist, in die ein entsprechend geformter, axial von der Antriebswelle (29) vorstehender Formzapfen (43) eingreift.

4. Förderpumpe nach Anspruch 3, **dadurch gekennzeichnet, daß** die die schlitzförmige Ausnehmung (29) aufweisende Stirnwandscheibe (37) aus einem elastischen Material besteht, die in einen, in das erste Zahnrad (5) eingepreßten Metallring (41) eingesetzt ist.

5. Förderpumpe nach Anspruch 1, **dadurch gekennzeichnet, daß** die Zahnräder (5,9) eine radiale Bohrung (51) aufweisen, die ausgehend vom Zahnfuß (53) zwischen zwei benachbarten Zähnen in die Wand (55) des Innendurchmessers mündet.

6. Förderpumpe nach Anspruch 1 **dadurch gekennzeichnet, daß** die Gehäusezapfen (23, 25) Anflachungen (61) oder Ausnehmungen (63) an ihrer Umfangswand aufweisen.

7. Förderpumpe nach Anspruch 6, **dadurch gekennzeichnet, daß** die Anflachungen (61) oder Ausnehmungen (63) an der dem Druckraum (13) abgewandten Seite der Gehäusezapfen (23, 25) angeordnet sind.

## Claims

1. Feed pump with a pair of gearwheels (5, 9), which pair is rotationally driven in a pumping chamber (3), and which gearwheels mesh with one another and feed a pumping medium from an intake space (11) connected to a storage tank, along a feed duct (15) formed between the end face of the gearwheels (5, 9) and the peripheral wall of the pumping chamber (3), into a pressure space (13), the gearwheels (5, 9) in each case being mounted on a housing pin (23, 25) which projects into the housing (1) of the feed pump and is designed in one piece with the housing (1), a first housing pin (23) having an axial through-bore (27) into which a drive shaft (29) projects, the drive shaft (29), at its inner end in the housing, projecting out of the housing pin (23) and being connected, by means of a coupling element, in a rotationally fixed manner to a first gearwheel (5) mounted on the first housing pin (23), the drive shaft (29) being connected positively via the coupling element to the first gearwheel (5), **characterized in that** the coupling element is designed as a coupling disc (31; 231) which is pressed onto the drive shaft (29) or pressed into the inner wall of the first gearwheel (5) and which is positively connected to the other part, first gearwheel (5) or drive shaft (29).

2. Feed pump according to Claim 1, **characterized in that** the coupling disc (31) is pressed with its inner wall surface onto the drive shaft (29) and has on its outer peripheral surface a plurality of, preferably three, radially outwardly protruding formed-on portions (33) which engage in corresponding cutouts (35) on the inner surface of the first gearwheel (5).

3. Feed pump according to Claim 1, **characterized in that** the coupling disc (231) is pressed with its peripheral wall into the inner wall of the first gearwheel (5) and has a slot-shaped cutout (39) in its end wall (37), in which a shaped pin (43) of corresponding shape protruding axially from the drive shaft (29) engages.

4. Feed pump according to Claim 3, **characterized in that** the end wall disc (37) having the slot-shaped cutout (39) consists of an elastic material which is inserted into a metal ring (41) pressed into the first gearwheel (5).

5. Feed pump according to Claim 1, **characterized in that** the gearwheels (5, 9) have a radial bore (51) which, starting from the tooth foot (53) between two adjacent teeth, ends in the wall (55) of the inside diameter.

6. Feed pump according to Claim 1, **characterized in that** the housing pins (23, 25) have flat portions (61) or cutouts (63) on their peripheral wall.

7. Feed pump according to Claim 6, **characterized in that** the flat portions (61) or cutouts (63) are arranged on that side of the housing pins (23, 25) facing away from the pressure space (13).

## Revendications

1. Pompe de transfert comportant une paire de roues dentées (5, 9) engrenant, entraînées en rotation dans une chambre de pompe (3), pour débiter un fluide d'une chambre d'aspiration (11) reliée à un réservoir, dans un canal de transfert (15) formé entre la surface frontale des deux roues dentées (5, 9) et la paroi périphérique de la chambre (3),
les roues dentées (5, 9) étant montées chacune sur un tourillon de boîtier (23, 25) venant en saillie dans le boîtier (1) de la pompe de transfert, ce tourillon étant réalisé en une seule pièce avec le boîtier (1),
un premier tourillon de boîtier (23) ayant un perçage axial traversant (27) dans lequel pénètre un arbre d'entraînement (29),
l'arbre d'entraînement (29) sortant du tourillon de boîtier (23) par son côté intérieur au boîtier est relié par un élément de couplage, solidairement en rotation à une première roue dentée (5) montée sur le premier tourillon de palier (23),
l'arbre d'entraînement (29) étant relié par une liaison par la forme par l'intermédiaire d'un élément de couplage à la première roue dentée (5),
**caractérisée en ce que**
l'élément de couplage est réalisé sous la forme d'un disque d'embrayage (31, 231) pressé sur l'arbre d'entraînement (29) ou dans la paroi intérieure de la première roue dentée (5) et relié par la forme à l'autre partie de la première roue dentée (5) ou de l'arbre d'entraînement (29).

2. Pompe de transfert selon la revendication 1,
**caractérisée en ce que**
le disque d'embrayage (31) est pressé par sa surface de paroi intérieure sur l'arbre d'entraînement (29) et sa surface périphérique extérieure comporte plusieurs, de préférence trois, pattes (33) venant radialement en saillie, qui pénètrent dans les cavités correspondantes (35) de la surface intérieure de la première roue dentée (5).

3. Pompe de transfert selon la revendication 1,
**caractérisée en ce que**
le disque d'embrayage (231), pressé avec sa paroi périphérique dans la paroi intérieure de la première roue dentée (5), comporte une cavité (39) en forme de fente dans sa paroi frontale (37), cavité dans laquelle pénètre un tourillon fermé (43), de forme appropriée, venant axialement en saillie par rapport à l'arbre d'entraînement (29).

4. Pompe de transfert selon la revendication 3,
**caractérisée en ce que**
le disque (37) de la paroi frontale comportant la cavité en forme de fente (39) est en une matière élastique placée dans une bague métallique (41) pressée dans la première roue dentée (5).

5. Pompe de transfert selon la revendication 1,
**caractérisée en ce que**
les roues dentées (5, 9) ont un perçage radial (51) qui débouche à partir du pied (53) des dents entre chaque fois deux dents voisines dans la paroi (55) du diamètre intérieur.

6. Pompe de transfert selon la revendication 1,
**caractérisée en ce que**
les tourillons de boîtier (23, 25) ont des parties aplaties (61) ou des cavités (63) dans leurs parois périphériques.

7. Pompe de transfert selon la revendication 6,
**caractérisée en ce que**
les surfaces aplaties (61) ou cavités (63) sont prévues sur le côté de la chambre de pression (13) à l'opposé des tourillons de palier (23, 25).
